# EUROPÄISCHE PATENTSCHRIFT

(11) **EP 1 390 821 B1**
(45) Veröffentlichungstag und Bekanntmachung des Hinweises auf die Patenterteilung: **17.08.2005**
(21) Anmeldenummer: 02742971.1
(22) Anmeldetag: 08.05.2002
(51) Int. Cl.: G05B 19/418, B21B 37/00

(54) **VERFAHREN ZUR FÜHRUNG EINES STAHLVERARBEITUNGSPROZESSES, INSBESONDERE EINES WARMWALZPROZESSES**
METHOD FOR CONDUCTING STEEL PROCESSING, ESPECIALLY A HOT ROLLING PROCESS
PROCEDE SERVANT A GERER UN PROCESSUS DE TRANSFORMATION DE L'ACIER, EN PARTICULIER D'UN PROCESSUS DE LAMINAGE A CHAUD

(30) Priorität: 08.05.2001 DE 10122322
(43) Veröffentlichungstag der Anmeldung: 25.02.2004
(73) Patentinhaber: Betriebsforschungsinstitut VDEh Institut für angewandte Forschung GmbH, 40237 Düsseldorf (DE)
(72) Erfinder: JELALI, Mohieddine, 47053 Duisburg (DE); WOLFF, Andreas, 40479 Düsseldorf (DE)
(74) Vertreter: König, Gregor, Dipl. Ing.
(86) Internationale Anmeldenummer: PCT/EP2002/005071
(87) Internationale Veröffentlichungsnummer: WO 2002/091092

(56) Entgegenhaltungen:
- EP-A- 0 446 036
- DE-A- 19 838 469
- DE-A- 19 850 492
- FAPANNI C ET AL: "HIGH-LEVEL INTEGRATION SYSTEM FOR ROLLING MILL CONTROL" IRON AND STEEL ENGINEER, ASSOCIATION OF IRON AND STEEL ENGINEERS. PITTSBURGH, US, Bd. 70, Nr. 6, 1. Juni 1993 (1993-06-01), Seiten 32-35, XP000387769 ISSN: 0021-1559

## Beschreibung

Die Erfindung betrifft ein Verfahren zur Führung eines Stahlverarbeitungsprozesses, insbesondere eines Warmwalzprozesses, gemäß dem Oberbegriff des Anspruchs 1 und nimmt die Priorität der deutschen Patentanmeldung 101 22 322.6 (DE-101 22 322 A) in Anspruch, auf die inhaltlich Bezug genommen wird.

Es ist allgemein bekannt, daß in der Stahlindustrie, insbesondere der Stahlverarbeitungsindustrie, die klassische Prozesssteuerungsstruktur in der Regel hauptsächlich aus mehr oder weniger autonomen Ebenen (Level 0 bis Level 4) besteht. Die Ebene Level 4 bezieht sich auf das Management (Produktionsplanung) und die Ebene Level 3 auf die Produktionskoordination, wie beispielsweise Materialverfolgung, Terminplanung und Qualitätskontrolle. In der Ebene Level 2 findet die Prozeßautomatisierung statt. Hier wird der technologische Prozeß in Modellen abgebildet, die beispielsweise eine möglichst optimale Stichplanberechnung und eine möglichst genaue Voreinstellung (Setup) der Anlage erlauben. Hierbei handelt es meistens um relativ komplizierte physikalische Modelle mit einem Adaptionsalgorithmus, der diese Modelle anhand von Meßdaten an die Realität anpaßt. Eine besondere Aufgabe des Level 2 in vielen Automatisierungssystemen ist die Berechnung der statischen Regelstreckenverstärkungsfaktoren (control gains), die von dem Level 1, z. B. für Störgrößenaufschaltungen (feedforward controls), benötigt werden. Die Ebene Level 1 beinhaltet die Basisautomatisierung mit allen Basissteuerungen- und technologischen Steuerungen und Regelkreisen sowie der Visualisierung. Zu den Basisregelkreisen zählen beispielsweise Positions-, Kraft- und Geschwindigkeitsregelungen. Als technologische Regelungen bezeichnet man diejenigen, welche die Einhaltung der geforderten Produktqualitätsparamter (z.B. Dicke, Querprofil, Planheit) sicherstellen. In der Ebene Level 0 sind die Antriebssysteme und die Antriebsregelung angesiedelt.

Die Produktqualität, beispielsweise die Planheit gewalzter Bänder, jeder Stahlverarbeitungsstufe wird bestimmt durch die Parameter des als Vormaterial eingesetzten Bandes, durch den Funktionszustand der Werkzeuge, beispielsweise der Walzen, und durch die technologischen Bedingungen, wie Walzgeschwindigkeit, Zug, Umformgrad und Temperaturverteilung über die Breite des Bandes bei diesem Teilprozeß. Die vorbeschriebene klassische Prozesssteuerungsstruktur mit den Ebenen Level 0 bis Level 4 berücksichtigt nicht die Zusammenhänge zwischen den einzelnen Stahlverarbeitungsstufen.

Aus Fapanni, Bertini: "High-level integration system for rolling mill control", Iron and Steel Engineer 70 (1993) June, No. 6, Pittsburgh, PA, US ist ein Verfahren zur Führung eines Stahlverarbeitungsprozesses bekannt, in dem Automatisierungs- und Steuerungsvorgänge hirarchischen Ebenen zugeordnet werden. Derartige Verfahren weisen jedoch teilweise Regelungsfehler auf.

Hiervon ausgehend liegt der vorliegenden Erfindung die Aufgabe zugrunde, die Leistungsfähigkeit zukünftiger Automatisierungslösungen in der Stahlindustrie zu optimieren und die Produktqualität für den Endkunden zu erhöhen. Ziel der gesamten Verarbeitungskette ist die Erreichung eines optimalen Endproduktes mit bester Qualität und minimalen Kosten. Auch müssen die Ergebnisse der Zwischenstufen ebenfalls bestimmte Kosten- und Qualitätskriterien erfüllen.

Diese Aufgabe wird durch ein Verfahren zur Führung eines Stahlverarbeitungsprozesses, insbesondere eines Warmwalzprozesses, mit den Merkmalen des Anspruches 1 gelöst. Vorteilhafte Ausgestaltungen der Erfindung sind in den Ansprüchen 2 bis 5 angegeben.

Erfindungsgemäß wird durch das Verfahren zur Führung eines Stahlverarbeitungsprozesses eine neue übergreifende hierarchische Steuer- und Regelungsstruktur bereitgestellt. Diese Struktur berücksichtigt die Zusammenhänge zwischen den Stahlverarbeitungstufen und zielt auf eine Erreichung eines optimalen Endproduktes durch eine hierarchische Optimierung des gesamten Prozesses.

Erfindungsgemäß wird durch die neu eingeführte gemeinsame hierarchische Ebene, genannt TechLevel, in dem einzelne Automatisierungs-, Regelungs- und Steuerungsvorgänge des Stahlverarbeitungsprozesses zusammengefaßt werden, die bestehende Trennung zwischen den Ebenen (Level 0, Level 1 und Level 2) aufgehoben. Die Prozeßautomatisierung, Basisautomatisierung und Antriebsregelung finden somit ein in einer Ebene statt. Diese Zusammenführung eignet sich bevorzugt für einen Stahlverarbeitungsprozess, insbesondere einen Walzprozeß, da hier ein komplexes Mehrgrößensystem mit strengen Kopplungen besteht, wobei der Informationsfluß zwischen den einzelnen Ebenen bisher durch die mehreren Ebenen erschwert wird. Vorteilhafterweise wird durch die Zusammenfassung dieser einzelnen Ebenen zu dem TechLevel erreicht, daß diese neue Art der Prozeßführung mit dem heutigen Trend der Automatisierung in der Stahlindustrie in Richtung von Komplettsystemen einhergeht. Seit einigen Jahren versuchen viele Anlagenbauer mit mehr oder weniger Erfolg, komplette Automatisierungssysteme einschließlich der Antriebsregelung anzubieten.

Auch bietet die Automatisierungshardware immer schnellere Rechengeschwindigkeiten, so daß der gesamte TechLevel auf einer einzigen Hardware laufen kann und es nicht mehr notwendig ist, wie im Stand der Technik die Ebenen auf getrennter Hardware laufen zu lassen. Auch macht die Zusammenfassung der einzelnen Automatisierungs-, Regelungs- und Steuerungsvorgänge des Stahlverarbeitungsprozesses in einer einzigen gemeinsamen Ebene den Austausch zahlreicher Signale zwischen den Ebenen überflüssig. Somit lassen sich dann auch modellbasierte Regelungen schneller und übersichtlicher realisieren. Die vielfach vorhandene, doppelte Modellierung auf den ersten Ebenen (Level 1 und Level 2) kann somit wegfallen bzw. noch enger als bisher verzahnt werden.

Außerdem wird durch die vorbeschriebene Zusammenfassung der Ebenen auch zwingend der Austausch von Know-how und Informationen zwischen Setup-Spezialisten und Regelungstechnikem, die sonst in unterschiedlichen Ebenen des Verfahrens zur Prozeßführung arbeiten, verbessert. Hierdurch können Synergien ausgenutzt und Entwicklungs-, lmplementierungs- und Inbetriebnahmezeiten eingespart werden.

Es wird eine weitere übergeordnete Ebene, der sogenannte SuperLevel, eingeführt, die eine Steuer-, Regelungs- und Optimierungsebene ist. Aufgabe dieser weiteren Ebene ist die Koordinierung der unterlagerten Regelungsebenen basierend auf einer hierarchisch gekoppelten Optimierung, so daß die geforderte Produktqualität des Endproduktes erreicht wird. Durch die Einführung des sogenannten SuperLevels, wird erreicht, daß die bisher mit viel Aufwand optimierten einzelnen technologischen Funktionen der getrennt betrachteten Stahlverarbeitungstufen nun einer Betrachtung des gesamten Stahlverarbeitungprozesses vom Ausgangsmaterial bis zum Endprodukt einschließlich der Zusammenhänge zwischen den Teilstufen weicht. In dieser einheitlichen Betrachtung steckt ein großes Innovations- und Verbesserungspotential.

Die SuperLevel-Regelung führt die Beeinflussung mit der untergeordneten TechLevel-Regelung durch Vorgabe geeigneter Koordinierungsgrößen für den jeweiligen Teilprozess durch, so dass das Verhalten des Gesamtprozesses bezüglich eines zu definierenden Kriteriums optimal ist.

Die modifizierte und neue Struktur des Verfahrens zur Führung eines Stahlverarbeitungsprozesses, insbesondere für Warmwalzverfahren, mit den neuen gemeinsamen Ebene TechLevel und der übergeordneten Ebene SuperLevel wird ergänzt mit den bekannten übergeordneten Ebenen Produktionskoordination sowie Management. Dabei wird der Stahlverarbeitungsprozeß als sogenanntes "großes Steuerungssystem" betrachtet. Hierbei existieren mehrere relativ selbständige Teilsysteme, die durch Wechselwirkungen oder durch gemeinsame Ressourcen verkoppelt sind. Bezüglich der Zielfunktion sind Teilziele für die einzelnen Teilsysteme vorhanden, die ein für das gesamte System bestehendes Gesamtziel mitbestimmen, wobei die Teilziele unter sich und mit dem Gesamtziel teilweise auch in Widerspruch stehen können. Auch besitzt das System besitzt hinsichtlich der Steuereinrichtung eine funktional dezentrale oder hierarchische Struktur der Steuereinrichtungen bzw. Steueralgorithmen.

Nachfolgend wird die vorliegende Erfindung an Hand von einem in einer Zeichnung dargestellten Ausführungsbeispiel näher erläutert. Es zeigen:
- Fig. 1: ein prinzipielles Schema der erfindungsgemäßen Steuerungs- und Regelungsstruktur,
- Fig. 2: ein prinzipielles Schema der erfindungsgemäßen Steuerungs- und Regelungsstruktur in Anwendung auf einen Warmwalzprozess und
- Fig. 3: ein prinzipielles Schema der erfindungsgemäßen Steuerungs- und Regelungsstruktur in Anwendung auf eine koordinierte Planheits- und Kühlungsregelung Warmbreitbandstraße..

Die Figur 1 zeigt ein prinzipielles Schema der erfindungsgemäßen Steuerungs- und Regelungsstruktur, die im wesentlichen die Überordnung einer zweiten Ebene SuperLevel über eine neue erste gemeinsame Ebene TechLevel zeigt. Die gemeinsame Ebene TechLevel weist eine Vielzahl von zueinander parallelen Teilprozessen auf, die lokal sowie global miteinander gekoppelt sind und jeweils mit Setup-Reglem verbunden sind. Die Setup-Regler werden innerhalb der Ebene TechLevel lokal optimiert. Diese lokale Optimierung der aus verschiedenen Teilprozessen bestehenden Teilsysteme ist dann mit einer globalen Optimierungs-, Regelungs- und Steuerungsstragie innerhalb der Ebene SuperLevel verbunden. Eine zusätzliche globale Kopplung der Teilsysteme erfolgt innerhalb der Ebene TechLevel.

Diese Struktur trägt dem Umstand Rechnung, daß die Summe der Einzeloptima der Teilprozesse im allgemeinen nicht zwangsläufig das Gesamtoptimum ist. Damit soll die Qualität des Endproduktes in den Vordergrund rükken und in die Betrachtung und Festlegung der Qualität der Zwischenprodukte eingehen. Dabei muß die Kopplungsstruktur zwischen den verschieden Teilprozessen innerhalb der gemeinsamen Ebene TechLevel berücksichtigt werden. Insbesondere sollen bei Erreichen von Stellgrößenbeschränkungen in einzelnen Teilprozessen die Sollwertvorgaben für die Teilprozesse durch den SuperLevel so umgesteuert werden, daß die Stellgrößenbeschränkungen eingehalten werden. Die Gesamtregelungsstruktur spiegelt somit die innere physikalische Struktur des Prozesses wieder. Für die Realisierung der einzelnen Ebenen sind Modelle unterschiedlicher Detailliertheit und Gültigkeitsbereiche notwendig, um die Komplexität der Optimierungsaufgabe zu reduzieren. Die Detailliertheit der Modelle nimmt ausgehend von der Ebene TechLevel über die Ebenen SuperLevel, Produktkoordination und Management ab, wohingegen die Gültigkeitsbereiche der Modelle zunehmen. Die für den SuperLevel verwendeten Modelle beschreiben das Gesamtprozessverhalten des Prozesses somit das Zusammenwirken der Teilprozesse (Kopplungen) und müssen aus diesem Grund nicht so detailliert sein. Geeignete Modelle wären hierfür qualitative Modelle (z.B. Petri-Netze, deterministische oder stochastische Automaten) oder Modelle basierend auf algebraischen Gleichungen. Im Gegensatz hierzu beschreiben die Modelle auf dem TechLevel den jeweiligen Teilprozeß lokal sehr detailliert, beispielsweise durch DGL- oder NN- oder Fuzzyansätze.

Wichtig ist hierbei anzumerken, daß die neue weitere Ebene SuperLevel nicht zu verwechseln mit der bekannten Management- und der Planungsebene (in der Regel Level 4) oder der Produktions- und Koordinationsebene (in der Regel Level 3). Der SuperLevel-Regler übernimmt die Beeinflussung der untergeordneten TechLevel-Regler durch Vorgabe geeigneter Koordinierungsgrößen für den jeweiligen Teilprozeß, so daß das Verhalten des Gesamtprozesses bezüglich eines zu definierenden Kriteriums optimal ist. Der SuperLevel-Regler soll insbesondere dann eingreifen, wenn Stellgliedbeschränkungen in einem Teilprozeß erreicht werden oder dort unerwartete Störungen auftreten, die beispielsweise eine Verschiebung des Arbeitspunkts in Folge einer thermischen Bombierung mit sich bringen. Während in der Planungsphase die Sollgrößen einmal unter statischen Gesichtspunkten bestimmt werden, erfolgt durch den SuperLevel-Regler ein dynamischer Eingriff während des Prozeßablaufes.

Die Figur 2 zeigt ein prinzipielles Schema der erfindungsgemäßen Steuerungs- und Regelungsstruktur in Anwendung auf einen Warmwalzprozess WWW, der eine Vorstraße, eine Fertigstraße und eine Kühlstrecke mit Haspel als Teilsysteme aufweist. Auch ist es beispielsweise möglich, Teilsysteme einer Gießmaschine, einer kompakten Stahlproduktion (CSP, Compact Steel Production) und einer Kühlstrecke mit Haspel oder Teilsysteme einer Stranggießanlage, eines Warmwalzwerkes und eines Kaltwalzwerk über das erfindungsgemäße Verfahren zu betreiben.

In der Figur 3 ist ein prinzipielles Schema der erfindungsgemäßen übergreifenden hierarchischen Steuerungs- und Regelungsstruktur in Anwendung auf eine koordinierte Planheits- und Kühlungsregelung Warmbreitbandstraße WB dargestellt.

Ziel der koordinierten Planheits- und Kühlungsregelung ist die Planheit des gewalzten Warmbandes, die hinter der Kühlung gemessen wird, zu optimieren. Die Warmbreitbandstraße WB als auch die Kühlstrecke werden durch unterlagerte Regelungen WB Modell und Modell Kühlung stabilisiert. Diese unterlagerten Regelungen gehören damit zum TechLevel. Die Warmbandstraße WB liefert aufgrund der unterlagerten Regelung WB Modell ein Metallband mit einem bestimmten Planheitsfehler. Dieser Planheitsfehler ist eine Störgröße y, für den nachfolgenden Kühlungsprozeß. Das Ziel der koordinierten Planheitsregelung im SuperLevel ist die Sollwerte der unterlagerten Regelungen WB Modell und Modell Kühlung im TechLevel so anzupassen, daß die Planheit hinter der Kühlstrecke den vorgegebenen Anforderungen entspricht. Die Planheit hinter der Kühlstrecke ist eine Regelgröße des SuperLevels

Als Regelung des SuperLevels wird beispielsweise eine Modell-Prädiktive-Regelung (MPC) verwendet. Wobei die MPC in eine Intemal Model Control (IMC)-Struktur mit Störgrößenaufschaltung G_{stw} und Gₛₜₖ eingebettet ist. Dabei wird eine Prädiktion der Regelgrößen in die dynamische Optimierung OPT mit einbezogen, die über Totzeit zwischen den Prozeßstufen hinausgehen. Diese vereinfachten Modelle beschreiben das wesentliche dynamische Ein-/Ausgangsverhalten der Warmbandstrasse und der Kühlstrecke, die zur dynamischen Koordinierung der beiden Prozesse notwendig sind. Hierdurch wird der Modellierungsaufwand reduziert und die Regelungsaufgabe vereinfacht. Vorzugsweise werden für die Modelle nicht-lineare Modelle verwandt.

Aufgrund der unterlagerten Regelungen ist es ausreichend, stark vereinfachte Modelle der geregelten Kühlstrecke und Warmbreitbandstraße WB zu verwenden.

## Patentansprüche

1. Verfahren zur Führung eines Stahlverarbeitungsprozesses, insbesondere eines Warmwalzprozesses, in dem die Automatisierungs-, Regelungs- und Steuerungsvorgänge hierarchischen Ebenen zugeordnet werden, **dadurch gekennzeichnet, daß**
- die einzelnen Automatisierungs-, Regelungs- und Steuerungsvorgänge der Teilprozesse koordinierte Planheits- und Kühlungsregelung in einer gemeinsamen ersten Ebene TechLevel zusammengefasst werden, in der die Prozessautomatisierung, die Basisaustomatisierung und die Antriebsregelung mit TechLevel-Reglem erfolgt, und
- der gemeinsamen ersten Ebene TechLevel eine zweite Ebene SuperLevel übergeordnet wird, die eine Steuer-, Regelungs- und Optimierungsebene zur Koordinierung der unterlagerten Regelungsebenen basierend auf einer hierarchisch gekoppelten Optimierung mit einem SuperLevel-Regler ist, und
- der SuperLevel-Regler die Beeinflussung der untergeordneten TechLevel-Regler durch Vorgabe geeigneter Koordinierungsgrößen für den jeweiligen Teilprozeß durchführt, so daß das Verhalten des Gesamtprozesses bezüglich eines zu definierenden Kriteriums optimal ist.

2. Verfahren nach Anspruch **1, dadurch gekennzeichnet, daß** der SuperLevel-Regler dynamisch in den Prozessablauf eingreift.

3. Verfahren nach Anspruch 1 oder 2, **dadurch gekennzeichnet, daß** von der zweiten Ebene SuperLevel bei Erreichen von Stellgrößenbeschränkungen in einzelnen Teilprozessen der ersten Ebene TechLevel über Regler die Sollwertvorgaben für die Teilprozesse in der ersten Ebene so umgesteuert werden, daß die Stellgrößenbeschränkungen eingehalten werden.

4. Verfahren nach einem der Ansprüche 1 bis 3, **dadurch gekennzeichnet, daß** als weitere Teilprozesse eine Vorstrasse, eine Fertigstrasse und eine Kühlstrecke mit in der gemeinsamen ersten Ebene TechLevel zusammengefasst werden und die ihnen zugeordneten TechLevel-Regler durch den SuperLevel-Regler durch Vorgabe geeigneter Koordinierungsgrößen beeinflußt werden, so daß das Verhalten des Gesamtprozesses bezüglich eines zu definierenden Kriteriums optimal ist.

5. Verfahren nach Anspruch 1 bis 3, **dadurch gekennzeichnet, daß** als weitere Teilprozesse einer Gießmaschine, einer kompakten Stahlproduktion i.e. CSP, Compact Steel Production und einer Kühlstrecke mit Haspel in der gemeinsamen ersten Ebene TechLevel zusammengefasst werden und die ihnen zugeordneten TechLevel-Regler durch den SuperLevel-Regler durch Vorgabe geeigneter Koordinierungsgrößen beeinflußt werden, so daß das Verhalten des Gesamtprozesses bezüglich eines zu definierenden Kriteriums optimal ist.

6. Verfahren nach Anspruch 1 bis 3, **dadurch gekennzeichnet daß** als weitere Teilprozesse einer Stranggießanlage, eines Warmwalzwerkes und eine Kaltwalzwerks in der gemeinsamen ersten Ebene TechLevel zusammengefasst werden und die ihnen zugeordneten TechLevel-Regler durch den SuperLevel-Regler durch Vorgabe geeigneter Koordinierungsgrößen beeinflußt werden, so daß das Verhalten des Gesamtprozesses bezüglich eines zu definierenden Kriteriums optimal ist.

7. Verfahren nach einem der Ansprüche 1 bis 6, **dadurch gekennzeichnet, daß** in einer zusätzlichen, der zweiten Ebene (SuperLevel) übergeordneten dritten Ebene Level 3 Informationen bezüglich der Produktionskoordination, wie beispielsweise Materialverfolgung, Terminplanung, Qualitätskontrolle, verarbeitet werden und in einer weiteren, der dritten Ebene Level 3 übergeordneten, vierten Ebene Level 4 Informationen bezüglich der Produktionsplanung verarbeitet werden.

8. Verfahren nach einem der Ansprüche 1 bis 3, **dadurch gekennzeichnet, daß** in der ersten Ebene TechLevel die einzelnen Steuerungs- und Regelungsvorgänge der einzelnen Teilprozesse auf einer gemeinsamen Hardware durchgeführt werden.

## Claims

1. Method for controlling a steel treatment process, in particular a hot rolling process, whereby the automation, regulation and control processes are assigned to hierarchical levels, **characterised in that** the individual automation, regulation and control processes of the subprocesses of coordinated flatness regulation and cooling regulation are grouped together in a common first level, the TechLevel, in which process automation, base automation and drive regulation take place using TechLevel rules, and arranged above the common first level, the TechLevel, is a second level, the SuperLevel, which is a control, regulating and optimising level for coordinating the subordinate regulating levels based on a hierarchically coupled optimisation with a SuperLevel controller, and the SuperLevel controller performs the influencing of the subordinate TechLevel controller by input of suitable coordination variables for the respective subprocess, so that the behaviour of the overall process is optimal in relation to a criterion to be defined.

2. Method according to claim 1, **characterised in that** the SuperLevel controller operates dynamically on the process sequence.

3. Method according to claim 1 or 2, **characterised in that**, from the second level, the SuperLevel, on reaching adjustment variable limitations in individual subprocesses of the first level, the TechLevel, the target value inputs for the subprocesses in the first level are altered by means of controllers such that the adjustment variable limitations are maintained.

4. Method according to one of the claims 1 to 3, **characterised in that**, as further subprocesses, a breaking-down train, a finishing train and a cooling train are also grouped together in the common first level, the TechLevel, and the TechLevel controllers assigned to them are influenced by the SuperLevel controllers by inputting suitable coordination variables, such that the behaviour of the overall process is optimised in relation to a criterion to be defined.

5. Method according to claims 1 to 3, **characterised in that**, as further subprocesses, a casting machine, a compact steel production, CSP, and a cooling train with a coiler are grouped together in the common first level, the TechLevel, and the TechLevel controllers assigned to them are influenced by the SuperLevel controllers by inputting suitable coordination variables, such that the behaviour of the overall process is optimised in relation to a criterion to be defined.

6. Method according to claims 1 to 3, **characterised in that**, as further subprocesses, a continuous casting system, a hot rolling plant and a cold rolling plant are grouped together in the common first level, the TechLevel, and the TechLevel controllers assigned to them are influenced by the SuperLevel controllers by inputting suitable coordination variables, such that the behaviour of the overall process is optimised in relation to a criterion to be defined.

7. Method according to one of the claims 1 to 6, **characterised in that** in an additional level, Level 3, arranged above the second level, the SuperLevel, information relating to the production coordination, such as material tracking, scheduling and quality control is processed and in a further, fourth level, Level 4, arranged above the third level, Level 3, information relating to production planning is processed.

8. Method according to one of the claims 1 to 3, **characterised in that** in the first level, the TechLevel, the individual control and regulating procedures of the individual subprocesses are carried out on common hardware.

## Revendications

1. Procédé pour gérer ou piloter un processus de transformation de l'acier, en particulier un processus de laminage à chaud, dans lequel les opérations d'automatisation, de régulation et de commande sont affectées à des niveaux hiérarchiques, **caractérisé par le fait**
- **que** les différentes opérations d'automatisation, de régulation et de commande des sous-processus de la régulation coordonnée de la planéité et du refroidissement sont regroupées dans un premier niveau TechLevel commun dans lequel l'automatisation du processus, l'automatisation de base et la régulation de l'entraînement sont réalisées à l'aide de régulateurs TechLevel,
- **qu'**au-dessus du premier niveau TechLevel commun se trouve un deuxième niveau SuperLevel qui est un niveau de commande, de régulation et d'optimisation servant à coordonner les niveaux de régulation inférieurs sur la base d'une optimisation à couplage hiérarchique à l'aide d'un régulateur SuperLevel et
- **que** le régulateur SuperLevel influence les régulateurs TechLevel inférieurs en spécifiant des grandeurs de coordination pour le sous-processus concerné de telle sorte que le comportement du processus global soit optimal par rapport à un critère à définir.

2. Procédé selon la revendication 1, **caractérisé par le fait que** le régulateur SuperLevel intervient dynamiquement dans le déroulement du processus.

3. Procédé selon la revendication 1 ou 2, **caractérisé par le fait que**, lorsque des limitations de grandeurs de commande sont atteintes dans certains sous-processus du premier niveau TechLevel, le deuxième niveau SuperLevel modifie au moyen de régulateurs les spécifications de valeurs de consigne pour les sous-processus du premier niveau de telle sorte que les limitations de grandeurs de commande soient respectées.

4. Procédé selon l'une des revendications 1 à 3, **caractérisé par le fait que** l'on regroupe en tant que sous-processus supplémentaires dans le premier niveau TechLevel commun un train dégrossisseur, un train finisseur et un parcours de refroidissement et que les régulateurs TechLevel qui leur sont associés sont influencés par le régulateur SuperLevel par spécification de grandeurs de coordination appropriées de telle sorte que le comportement du processus global soit optimal par rapport à un critère à définir.

5. Procédé selon les revendications 1 à 3, **caractérisé par le fait que** l'on regroupe en tant que sous-processus supplémentaires dans le premier niveau TechLevel commun une machine à couler, une production d'acier compacte i.e. CSP (pour « Compact Steel Production ») et un parcours de refroidissement avec bobineuse et que les régulateurs TechLevel qui leur sont associés sont influencés par le régulateur SuperLevel par spécification de grandeurs de coordination appropriées de telle sorte que le comportement du processus global soit optimal par rapport à un critère à définir.

6. Procédé selon les revendications 1 à 3, **caractérisé par le fait que** l'on regroupe en tant que sous-processus supplémentaires dans le premier niveau TechLevel commun une installation de coulée continue, un laminoir à chaud et un laminoir à froid et que les régulateurs TechLevel qui leur sont associés sont influencés par le régulateur SuperLevel par spécification de grandeurs de coordination appropriées de telle sorte que le comportement du processus global soit optimal par rapport à un critère à définir.

7. Procédé selon l'une des revendications 1 à 6, **caractérisé par le fait que** l'on traite dans un troisième niveau Level 3 supplémentaire, supérieur au deuxième niveau SuperLevel, des informations concernant la coordination de la production, comme par exemple la traçabilité du matériau, la planification de phases, le contrôle de qualité, et que l'on traite dans un quatrième niveau Level 4 supplémentaire, supérieur au troisième niveau Level 3, des informations concernant le planning de production.

8. Procédé selon l'une des revendications 1 à 3, **caractérisé par le fait que** dans le premier niveau TechLevel on exécute les différentes opérations de commande et de régulation des différents sous-processus sur un matériel commun.
